# EUROPÄISCHE PATENTSCHRIFT

(11) **EP 0 624 540 B1**
(45) Veröffentlichungstag und Bekanntmachung des Hinweises auf die Patenterteilung: **10.03.1999**
(21) Anmeldenummer: 93107715.0
(22) Anmeldetag: 12.05.1993
(51) Int. Cl.: B66B 1/20, B66B 1/34

(54) **Aufzugsanlage für Zonenbetrieb**
Elevator system for zone operation
Système d'ascenseur pour opération à zones

(43) Veröffentlichungstag der Anmeldung: 17.11.1994
(73) Patentinhaber: INVENTIO AG, CH-6052 Hergiswil NW (CH)
(72) Erfinder: De Crecy, Raoul, F-78000 Versailles (FR)

(56) Entgegenhaltungen:
- EP-A- 301 178
- DE-A- 2 459 887
- FR-A- 2 657 594
- GB-A- 486 598

## Beschreibung

Die Erfindung betrifft eine Aufzugsanlage für Zonenbetrieb in einem hohen Gebäude gemäß dem Oberbegriff des Anspruchs 1.

Aus der Patentschrift EP-B1 0 301 178 ist eine solche Gruppensteuerung mit Sofortzuteilung von Zielrufen bekannt, bei der aber auf der Haupthaltestelle lediglich Stockwerke einer bestimmten Zone manuell gewählt werden können. Auf den übrigen Stockwerken sind die Zielstockwerke frei wählbar, welche von der Gruppensteuerung dem Aufzug mit den bestmöglichen Fahrbedingungen zur Ausführung zugeteilt werden.

Einerseits werden auf der Haupthaltestelle jedem Aufzug durch Unterdrücken der Wahl bestimmter Stockwerke feste Zonen zugeteilt, andererseits werden die Zielrufe der übrigen Stockwerke dem Aufzug mit den bestmöglichen Fahrbedingungen frei zugeteilt. Der Mischbetrieb von fester Zonenzuteilung und freier Zielrufzuteilung beeinträchtigt die Leistungsfähigkeit der Aufzugsgruppe in nachteiliger Weise.

Hier will die Erfindung Abhilfe schaffen. Die Erfindung, wie sie in den Ansprüchen gekennzeichnet ist, löst die Aufgabe, die Nachteile der erstgenannten Einrichtung zu vermeiden und eine Aufzugsanlage mit Sofortzuteilung von Zonenrufen zu schaffen, bei der ein vom Zwischenstockwerkbetrieb unabhängiger Zonenbetrieb machbar ist.

Die durch die Erfindung erreichten Vorteile sind im wesentlichen darin zu sehen, dass insbesondere bei hohem Verkehrsaufkommen auf der Haupthaltestelle die Leistungsfähigkeit der Aufzugsanlage besser genutzt werden kann und dass dem Aufzugsbenutzer insbesondere bei hohen Gebäuden klar strukturierte Verkehrswege zur Verfügung stehen.

Im folgenden wird die Erfindung anhand von lediglich einen Ausführungsweg darstellenden Zeichnungen näher erläutert.
Es zeigen:
- Fig. 1: eine schematische Darstellung einer Haupthaltestelle einer Aufzugsanlage mit einer aus drei Aufzügen bestehenden Aufzugsgruppe und mit Mitteln zur Erfassung von Zonenrufen,
- Fig. 2: eine schematische Darstellung der Zonung in einem hohem Gebäude und die Bedienung der Zonen und Stockwerke durch Aufzugsgruppen,
- Fig. 3: eine schematische Darstellung einer Steuereinrichtung für einen Aufzug der aus drei Aufzügen bestehenden Aufzugsgruppe,
- Fig. 4: ein Schaltschema einer Rufregistriereinrichtung der Steuereinrichtung gemäss Fig. 2,
- Fig. 5: eine schematische Darstellung der Struktur eines einem Aufzug zugeordneten Zonenrufspeichers der Steuereinrichtung gemäss Fig. 2 und eine Koinzidenzschaltung für die Rufzuteilung und
- Fig. 6: eine schematische Darstellung einer Steuereinrichtung für eine Anzeige der zugeteilten Zonenrufe auf der Haupthaltestelle der aus drei Aufzügen bestehenden Aufzugsgruppe.

In den Fig. 1 bis 6 ist mit ABC eine aus drei Aufzügen A;B;C bestehende Aufzugsgruppe bezeichnet mit der der Personenverkehr zwischen mindestens einer Haupthaltestelle HH und Zonen Z0;Z1...Zn in einem hohen Gebäude bewältigt wird. Der auf der Haupthaltestelle HH ankommende gebäudefüllende Personenverkehr ist mit auf die Aufzugsgruppe ABC weisenden Pfeilen P0;P1...Pn symbolisiert. Der auf der Haupthaltestelle HH ankommende gebäudeverlassende Personenverkehr ist mit von der Aufzugsgruppe ABC wegweisenden Pfeilen Pa symbolisiert. Jeder gebäudefüllende Aufzugsbenutzer passiert eine einer Zone Z0;Z1...Zn zugeordnete Pforte G0;G1...Gn, in der ein Sensor S0;S1...Sn den Aufzugsbenutzer registriert. Durch die Wahl der entsprechenden Pforte G0;G1...Gn teilt der Aufzugsbenutzer seine gewünschte Zone Z0;Z1...Zn ohne manuelle Betätigung einer Rufregistriereinrichtung der Aufzugssteuerung mit. Als Ausführungsvarianten des Sensors S0;S1...Sn sind Lichtschranken, Drehkreuze, Lastaufnehmer, Infrarotdetektoren, induktiv oder kapazitiv arbeitende Detektoren, Kameras, auf dem Radarprinzip arbeitende Detektoren oder andere den Aufzugsbenutzer detektierende Einrichtungen vorgesehen. Die Pforten G0:G1...Gn sind je nach Ausführungsvariante des Sensors S0;S1...Sn ausgebildet. Bei Drehkreuzen bestehen die Pforten G0;G1...Gn beispielsweise aus türähnlichen Eingängen, bei Lastaufnehmern bestehen die Pforten G0;G1...Gn beispielsweise aus Bodenmarkierungen und lastdetektierenden Bodenplatten. Die Signale der Sensoren S0;S1...Sn werden an die Steuereinrichtungen der Aufzüge A;B;C weitergeleitet, die wiederum dem Aufzugsbenutzer vor dem Verlassen der Pforte G0;G1...Gn den jeweiligen zugeteilten Aufzug mittels einer Anzeigeeinrichtung D0;D1...Dn auf der Haupthaltestelle HH mitteilen.

Im vorliegenden Ausführungsbeispiel ist eine Haupthaltestelle HH dargestellt von der aus über der Haupthaltestelle HH liegende Zonen Z0;Z1...Zn bedient werden. Je nach Gebäudestruktur ist mindestens eine Haupthaltestelle HH vorgesehen von der aus über der Haupthaltestelle HH liegende Zonen Z0;Z1...Zn und unter der Haupthaltestelle HH liegende Zonen -Z0;-Z1...-Zn bedient werden.

Die Aufzugsgruppe ABC besteht im vorliegenden Ausführungsbeispiel aus drei Aufzügen A;B;C, die eindeckige oder mehrdeckige Aufzugskabinen aufweisen. Je nach Gebäudehöhe und je nach Verkehrsaufkommen sind Aufzugsgruppen mit zwei oder mehr als drei Aufzügen vorgesehen.

Je Zone Z0;Z1...Zn ist mindestens eine Aufzugsgruppe abc vorgesehen, die den Verkehr auf den Stockwerken E0;E1...En bewältigt. Im Unterschied zur Haupthaltestelle HH teilt der Aufzugsbenutzer der Aufzugssteuerung sein Zielstockwerk mittels Rufregistriereinrichtungen mit Tastaturen oder Stockwerkknöpfen mit. Der Zielruf wird von der Aufzugssteuerung sofort einem Aufzug der Gruppe zugeteilt und dem Aufzugsbenutzer mittels einer Anzeigeeinrichtung als der zu benutzende Aufzug mitgeteilt.

In einer weiteren Ausführungsvariante ist anstelle der manuell betätigbaren Rufregistriereinrichtung die vorstehend beschriebene erfindungsgemässe handfrei betätigbare Einrichtung zur Registrierung der Stockwerkrufe vorgesehen.

In der Fig. 3 ist mit 1 ein Aufzugsschacht des Aufzuges A der aus beispielsweise drei Aufzügen A;B;C bestehenden Aufzugsgruppe ABC bezeichnet. Eine Fördermaschine 2 treibt über ein Förderseil 3 eine im Aufzugsschacht geführte Kabine 4 an, wobei n Zonen Z0 bis Zn bedient werden, von denen lediglich Z0, Z1 und Zn dargestellt sind. Die Fördermaschine 2 wird von einer aus dem EP-B 0 026 406 bekannten Antriebssteuerung gesteuert, wobei die Sollwerterzeugung, die Regelfunktionen und die Stopeinleitung mittels eines Mikrocomputersystems 5 realisiert werden, und wobei mit 6 die Mess- und Stellglieder der Antriebssteuerung symbolisiert sind, die über ein erstes Interface IF1 mit dem Mikrocomputersystem 5 in Verbindung stehen. Die Kabine 4 weist eine Lastmesseinrichtung 7 und eine den jeweiligen getriebszustand der Kabine signalisierende Einrichtung auf, welche ebenfalls über das erste Interface IF1 mit dem Mikrocomputersystem 5 verbunden sind. Rufe für Fahrten zu gewünschten Zonen Z0;Z1...Zn werden von einer nachstehend an Hand der Fig. 4 näher erläuterten Rufregistriereinrichtung 9 erfasst. Die Rufregistriereinrichtung 9 ist über einen Adressenbus AB und einen Dateneingabeleiter CRUIN eines seriellen Ein-Ausgabebusses CRU mit dem Mikrocomputersystem 5 und einer mit dem EP-B 0 062 141 bekanntgewordenen, aus einer Vergleichseinrichtung 10 und einem DMA-Baustein bestehenden Eingabeeinrichtung verbunden. Die Rufregistriereinrichtung 9 steht ferner über eine Leitung 11 mit den Microcomputersystemen und Eingabeeinrichtungen der Aufzüge B und C in Verbindung.

Das Microcomputersystem 5 besteht aus einem Hauphaltestellenspeicher RAM1, einem nachstehend an Hand der Fig. 5 näher beschriebenen Zonenrufspeicher RAM2, einem die momentane Kabinenlast und den Betriebszustand der Kabine speichernden Speicher RAM3, je einem Kostenspeicher RAM4 für AUF- und AB-Fahrtrichtung, je einem Zuteilungsspeicher RAM5 für AUF- und AB-Fahrtrichtung, einem Programmspeicher EPROM und einem Mikroprozessor CPU, der über den Adressenbus AB, einen Datenbus DB und einen Steuerbus STB mit den Speichern RAM1...RAM5;EPROM verbunden ist. Mit R1 und R2 sind ein erster und ein zweiter Abtaster einer Abtasteinrichtung bezeichnet, wobei die Abtaster R1;R2 Register sind, mittels welcher den Zonennummern und der Laufrichtung entsprechende Adressen gebildet werden. Mit R3 ist ein Selektor in Form eines weiteren Registers bezeichnet, welcher bei fahrender Kabine die Adresse derjenigen Zone anzeigt, auf der die Kabine noch anhalten könnte. Wie aus vorstehend genannter Antriebssteuerung bekannt, sind den Selektoradressen Zielwege zugeordnet, die mit einem in einem Sollwertgeber erzeugten Zielweg verglichen werden. Bei Gleichheit der Wege und Vorliegen eines Haltebefehls wird die Verzögerungsphase eingeleitet.

Ist kein Haltebefehl vorhanden, so wird der Selektor R3 auf die nächste Zone geschaltet.

Die Mikrocomputersysteme der einzelnen Aufzüge A;B;C sind über eine aus dem EP-B 0 050 304 bekannte Kostenvergleichseinrichtung 12 und ein zweites Interface IF2 sowie über ein aus dem EP-B 0 050 305 bekanntes Partyline-Übertragungssystem 13 und ein drittes Interface IF3 miteinander verbunden.

In Fig. 4 ist ein Schaltschema der Rufregistriereinrichtung 9 der Steuereinrichtung gemäss Fig. 2 näher erläutert. Mit K0;K1...Kn sind Kontakte der die Aufzugsbenutzer auf der Haupthaltestelle HH registrierenden Sensoren S0;S1...Sn bezeichnet. Die registrierten Aufzugsbenutzer werden von der Steuereinrichtung als Zonenrufe interpretiert, wobei beispielsweise ein in der Pforte G1 registrierter Aufzugsbenutzer als Zonenruf für die Zone Z1 angesehen wird. Die symbolisch dargestellten Kontakte K0;K1...Kn werden üblicherweise in der Form von Halbleiterbausteinen zugehörigen Ausgangsstufen realisiert. Die Kontakte K0;K1...Kn stehen mit den Eingängen S der Rufspeicher 27.0;27.1...27.n in Verbindung. Die Ausgänge Q der Rufspeicher 27.0;27.1...27.n sind mit den Eingängen eines Multiplexers 28 und eines ODER-Gliedes 29 verbunden, dessen Ausgang am ersten Eingang des Multiplexers 28 angeschlossen ist. Der Multiplexer 28 steht ausserdem mit dem Adressenbus AB in Verbindung und ist ausgangsseitig am Dateneingabeleiter CRUIN angeschlossen. Die Ausgänge Q der Rufspeicher 27.0;27.1...27.n sind über Leitungen 11 mit den Multiplexern 28 und den ODER-Gliedern der Aufzüge B und C verbunden. Über den Multiplexer 28 können die Rufspeicher 27.0;27.1...27.n abgetastet und gespeicherte Zonenrufe in das Mikrocomputersystem 5 des betreffenden Aufzuges übertragen werden. Hierbei wird bei Vorhandensein mindestens eines Zonenrufes der erste Eingang des Multiplexers 28 über das ODER-Glied 29 aktiviert und die zugeordnete Adresse als Adresse der Haupthaltestelle HH interpretiert. Die den übrigen Eingängen des Multiplexers 28 zugeordneten Adressen werden als Adressen von Zonenrufen interpretiert.

Wie aus dem in der Beschreibung zu Fig. 3 erwähnten EP-B 0 062 141 bekannt, erfolgt die Übertragung der Zonenrufe in das Mikrocomputersystem 5 in der Weise, dass der Mikroprozessor CPU durch ein Freigabesignal CIEN seine Bereitschaft zur Annahme von Unterbrechungsanforderungen CINT signalisiert. Durch das Freigabesignal wird der DMA-Baustein aktiviert und übernimmt die Kontrolle über den Adressenbus AB und den seriellen Ein- Ausgabebus CRU. Mittels der nun vom DMA-Baustein erzeugten Adressen werden die Rufspeicher 27.0;27.1...27.n der Rufregistriereinrichtung 9 und ein Schreib-Lesespeicher Flag-RAM der Vergleichseinrichtung 10 abgefragt. In der Vergleichseinrichtung 10 wird der Inhalt der Rufspeicher 27.0;27.1...27.n und der zugeordneten Speicherplätze des Schreib-Lesespeichers Flag-RAM miteinander verglichen. Bei Ungleichheit wird die DMA-Operation beendet und eine Unterbrechungsanforderung CINT erzeugt. Der Mikroprozessor CPU führt nun ein Interruptprogramm durch, wobei der das auf dem Dateneingabeleiter CRUIN befindliche Datenbit liest und unter der auf dem Adressenbus AB befindlichen Adresse in den Haupthaltestellenspeicher RAM1 oder in den Zonenrufspeicher RAM2 und über einen Datenleiter D0 des Datenbusses DB in den Schreib-Lesespeicher Flag-RAM einschreibt.

Gemäss Fig. 5 besteht der Zonenrufspeicher RAM2 aus einem ersten Speicher RAM2', welcher der Anzahl der Zonen entsprechende Speicherplätze aufweist, und in dem bereits zugeteilte Rufe gespeichert sind. Mit RAM2.0; RAM2.1...RAM2.n sind weitere, den Zonen Z0;Z1...Zn zugeordnete Speicher bezeichnet, die ebenfalls der Anzahl der Zonen entsprechende Speicherplätze aufweisen. In die weiteren Speicher RAM2.0;RAM2.1...RAM2.n werden mittels des im vorstehenden Abschnitt beschriebenen Verfahrens lediglich die erfassten Zonenrufe übertragen, die noch keiner bestimmten Kabine zugeteilt sind. Der erste Speicher RAM2', die weiteren Speicher RAM2.0; RAM2.1...RAM2.n, der Haupthaltestellenspeicher RAM1 und der Zuteilungsspeicher RAM5 sind über eine durch UND-Glieder 50 und 51 versinnbildlichte Koinzidenzschaltung miteinander verknüpft. Die vom Mikroprozessor CPU aufgrund eines Programmes bei jeder Stellung des zweiten Abtasters R2 gebildete Koinzidenzschaltung bewirkt, dass bei Koinzidenz einer Zuteilungsanweisung und eines Zonenrufes bei der gleichen Haupthaltestelle, die im zugeordneten weiteren Speicher gespeicherten Rufe in den ersten Speicher RAM2' übertragen werden, womit sie zugeteilt und für die Abtastung durch den Selektor R3 freigegeben sind. Gemäss gewähltem Beispiel ist in Fig. 5 lediglich der Zuteilungsspeicher RAM5 für die AUF-Fahrtrichtung dargestellt. Die Zuteilung eines Haupthaltestellenrufes und der auf der entsprechenden Haupthaltestelle gewünschten Zone erfolgt in ähnlicherweise wie bei dem im Stand der Technik gewürdigten EP-B 0 032 213.

Fig. 6 zeigt eine schematische Darstellung einer Steuereinrichtung für die Anzeige der zugeteilten Zonenrufe auf der Haupthaltestelle HH der aus drei Aufzügen A;B;C bestehenden Aufzugsgruppe ABC. Je Pforte G0;G1...Gn ist eine Anzeigeeinrichtung D0;D1...Dn vorgesehen, die über nachstehend näher beschriebene weitere Steuerschaltungen 71;72;80 mit den Aufzügen A;B;C zugeordneten Microcomputersystemen 5a;5b;5c verbunden sind. Die eine weitere Steuerschaltung 71 besteht aus drei Adressendecodierern 74, drei Monoflops 75 und drei je zwei Eingänge aufweisende UND-Gliedern 76. Die anderen weiteren Steuerschaltungen 72;80 bestehen lediglich aus drei UND-Gliedern 78;81. Die Adressendecodierer 74 sind eingangsseitig jeweils mit einem Adressenbus AB und einer Baustein-Freigabeleitung ce der zugeordneten Mikrocomputersysteme 5a;5b;5c verbunden. Ausgangsseitig stehen die Adressendekodierer 74 mit den Eingängen der Monoflops 75 in Verbindung, deren Ausgänge an je einen Eingang der UND-Glieder 76;78;81 angeschlossen sind. Die anderen Eingänge der UND-Glieder 76;78;81 sind über Freigabeleitungen L0;L1...Ln mit den Sensoren S0;S1...Sn verbunden, sodass bei der Registrierung eines Aufzugspassagiers und bei der Anzeige des zugeteilten Aufzuges lediglich die zugeordnete Anzeigeeinrichtung D0;D1...Dn freigeschaltet ist.

## Patentansprüche

1. Aufzugsanlage für Zonenbetrieb in einem hohen Gebäude mit mindestens einer Zone (Z0;Z1...Zn), mit mindestens einer Haupthaltestelle (HH) und mit einer aus mindestens zwei Aufzügen (A;B;C) bestehenden Aufzugsgruppe (ABC), bei der die aus mindestens einem Abteil bestehenden Aufzugskabinen der Aufzüge (A;B;C) den Personenverkehr zwischen der Haupthaltestelle (HH) und den Zonen (Z0;Z1...Zn) bewältigen, wobei zur Registrierung der von den Aufzugsbenutzern gewünschten Fahrten in die Zonen (Z0;Z1...Zn) eine Rufregistriereinrichtung vorgesehen ist und wobei die betreffenden Zonenrufe von einer Steuereinrichtung dem Aufzug (A;B;C) mit den bestmöglichen Fahrbedingungen zur Ausführung sofort zugeteilt werden und wobei der den Fahrtwunsch ausführende Aufzug (A;B;C) dem Aufzugsbenutzer nach der Wahl der gewünschten Zone durch eine Anzeigeeinrichtung visuell sofort bekannt gemacht wird,
dadurch gekennzeichnet,
dass je Zone (Z0;Z1...Zn) eine handfrei betätigbare Pforte (G0;G1...Gn) vorgesehen ist, wobei ein jeder Pforte (G0;G1...Gn) ein Sensor (S0;S1...Sn) zur Erfassung der Aufzugsbenutzer der gewünschten Zone (Z0;Z1...Zn) und eine Anzeigevorrichtung (D0;D1...Dn) angeordnet ist.

2. Aufzugsanlage nach Anspruch 1,
dadurch gekennzeichnet,
dass als Sensoren (S0;S1...Sn) Lichtschranken, Drehkreuze, Lastaufnehmer, Infrarotdetektoren, induktiv oder kapazitiv arbeitende Detektoren, Kameras, auf dem Radarprinzip arbeitende Detektoren oder andere den Aufzugspassagier detektierende Einrichtungen vorgesehen sind.

3. Aufzugsanlage nach Anspruch 1,
dadurch gekennzeichnet,
dass die Einrichtung zur Registrierung der gewünschten Fahrten eine Rufregistriereinrichtung (9) aufweist, bei der den Sensoren (S0;S1...Sn) zugehörige Kontakte (K0;K1...Kn) mit Eingängen (S) von Rufspeichern (27.0;27.1...27.n) in Verbindung stehen und Ausgänge (Q) der Rufspeicher (27.0;27.1...27.n) mit Eingängen eines Multiplexers (28) und eines ODER-Gliedes (29) verbunden sind, dessen Ausgang am ersten Eingang des Multiplexers (28) angeschlossen ist, der mit einem Adressenbus (AB) eines Mikrocomputersystems (5) verbunden ist, wobei die Ausgänge (Q) der Rufspeicher (27.0;27.1...27.n) über Leitungen 11 mit den Multiplexern (28) und den ODER-Gliedern der übrigen Aufzüge (B;C) verbunden sind.

4. Aufzugsanlage nach Anspruch 1,
dadurch gekennzeichnet,
dass die Anzeigeeinrichtungen (D0;D1...Dn) über weitere Steuerschaltungen (71;72;80) mit den Aufzügen (A;B;C) zugeordneten Microcomputersystemen (5a;5b;5c) verbunden sind, wobei eine weitere Steuerschaltung (71) aus drei Adressendecodierern (74), drei Monoflops (75) und drei je zwei Eingänge aufweisende UND-Gliedern (76) besteht und dass die anderen weiteren Steuerschaltungen (72;80) aus drei UND-Gliedern (78;81) bestehen und die Adressendecodierer (74) eingangsseitig jeweils mit einem Adressenbus (AB) und einer Baustein-Freigabeleitung (ce) der zugeordneten Mikrocomputersysteme (5a;5b;5c) verbunden sind und dass die Adressendekodierer (74) ausgangsseitig mit den Eingängen der Monoflops (75) in Verbindung stehen, deren Ausgänge an je einen Eingang der UND-Glieder (76;78;81) angeschlossen sind, wobei die anderen Eingänge der UND-Glieder (76;78;81) über Freigabeleitungen (L0;L1...Ln) mit den Sensoren (S0;S1...Sn) verbunden sind.

5. Aufzugsanlage nach einem der vorhergehenden Ansprüche,
dadurch gekennzeichnet,
dass das Microcomputersystem (5) aus einem Haupthaltestellenspeicher (RAM1), einem Zonenrufspeicher (RAM2), je einem Kostenspeicher (RAM4) für AUF- und AB-Fahrtrichtung, je einem Zuteilungsspeicher (RAM5) für AUF- und ABFahrtrichtung, Abtastern (R1;R2), einem Selektor (R3), einem Programmspeicher (EPROM) und einem Mikroprozessor (CPU) besteht, der über den Adressenbus (AB), einen Datenbus (DB) und einen Steuerbus (STB) mit den Speichern (RAM1...RAM5;EPROM) verbunden ist.

6. Aufzugsanlage nach Anspruch 5,
dadurch gekennzeichnet,
dass der Zonenrufspeicher (RAM2) aus einem ersten Speicher (RAM2') besteht, welcher der Anzahl der Zonen entsprechende Speicherplätze aufweist, und in dem bereits zugeteilte Rufe gespeichert sind und dass der Zonenrufspeicher (RAM2) aus weiteren den Zonen (Z0;Z1...Zn) zugeordneten Speichern (RAM2.0; RAM2.1...RAM2.n) besteht, die ebenfalls der Anzahl der Zonen (Z0;Z1...Zn) entsprechende Speicherplätze aufweisen, in die die erfassten Zonenrufe übertragen werden, die noch keiner bestimmten Aufzugskabine zugeteilt sind.

## Claims

1. Lift installation for zonal operation in a high building with at least one zone (Z0; Z1 to Zn), with at least one main stopping place (HH) and with a lift group (ABC), which consists of at least two lifts (A; B; C) and in which the lift cages of the lifts (A; B; C) consist of at least one compartment and manage the passenger traffic between the main stopping place (HH) and the zones (Z0; Z1 to Zn), wherein a call registering equipment is provided for registering the journeys desired by the lift users into the zones (Z0; Z1 to Zn) and wherein the relevant zone calls are immediately allocated for execution to the lift (A; B; C) with the best possible travelling conditions by a control equipment and wherein the lift (A; B; C) executing the desired journey is immediately made known to the lift user visually by an indicating equipment after the selection of the desired zone, characterised in that a gateway (G0; G1 to Gn), which is actuable hands off, is provided for each zone (Z0; Z1 to Zn), wherein a sensor (S0; S1 to Sn) for detection of the lift users of the desired zone (Z0; Z1 to Zn) and an indicating device (D0; D1 to Dn) are arranged at each gateway (G0; G1 to Gn).

2. Lift installation according to claim 1, characterised in that light barriers, turnstiles, load pick-ups, infrared detectors, inductively or capacitively operating detectors, cameras, detectors operating on the radar principle or other equipment detecting the lift passenger are provided as sensors (S0; S1 to Sn).

3. Lift installation according to claim 1, characterised in that the equipment for registering the desired journeys comprises a call-registering equipment (9), in which contacts (K0, K1 to Kn) belonging to the sensors (S0; S1 to Sn) stand in connection with inputs (S) of call storage devices (27.0; 27.1 to 27.n) and outputs (Q) of the call storage devices (27.0; 27.1 to 27.n) are connected with inputs of a multiplexer (28) and an OR-member (29), the output of which is connected to the first input of the multiplexer (28), which is connected with an address bus (AB) of a microcomputer system (5), wherein the outputs (Q) of the call storage devices (27.0; 27.1 to 27.n) are connected by way of lines (11) with the multiplexers (28) and the OR-members of the remaining lifts (B; C).

4. Lift installation according to claim 1, characterised in that the indicating equipments (D0; D1 to Dn) are connected by way of further control circuits (71; 72; 80) with microcomputer systems (5a, 5b; 5c) associated with the lifts (A; B; C), wherein a further control circuit (71) consists of three address decoders (74), three monoflops (75) and three AND-members (76) each having two inputs and that the other further control circuits (72; 80) consist of three AND-members (78; 81) and the address decoders (74) are each connected at the input with a respective address bus (AB) and a block release line (ce) of the associated microcomputer systems (5a; 5b; 5c) and that the address decoders (74) stand in connection at the output side with the inputs of the monoflops (75), the outputs of which are each connected to a respective input of the AND-members (76; 78; 81), wherein the other inputs of the AND-members (76; 78; 81) are connected with the sensors (S0; S1 to Sn) by way of release lines (L0; L1 to Ln).

5. Lift installation according to one of the preceding claims, characterised in that the microcomputer system (5) consists of a main stopping place storage device (RAM1), a zone call storage device (RAM2), a respective costs storage device (RAM4) for the upward and the downward direction of travel, a respective allocation storage device (RAM5) for the upward and downward direction of travel, scanners (R1; R2), a selector (R3), a program storage device (EPROM) and a microprocessor (CPU), which is connected by way of the address bus (AB), a data bus (DB) and a control bus (STB) with the storage device (RAM1 to RAM5; EPROM).

6. Lift installation according to claim 5, characterised in that the zone call storage device (RAM2) consists of a first storage device (RAM2'), which has storage places corresponding to the number of the zones and in which already allocated calls are stored, and that the zone call storage device (RAM2) consists of further storage devices (RAM2.0; RAM2.1 to RAM2.n), which are associated with the zones (Z0; Z1 to Zn) and likewise have storage places corresponding to the number of the zones (Z0; Z1 to Zn), into which storage places are transferred those detected zone calls which have not yet been allocated to a specific lift cage.

## Revendications

1. Installation d'ascenseurs pour un fonctionnement par zones dans un bâtiment haut comportant au moins une zone (Z0;Z1...Zn), au moins un arrêt principal (HH) et un groupe (ABC) formé d'au moins deux ascenseurs (A;B;C), avec laquelle les cabines des ascenseurs (A;B;C) formées d'au moins un compartiment assurent la circulation des personnes entre l'arrêt principal (HH) et les zones (Z0;Z1...Zn), étant précisé que pour enregistrer les trajets souhaités par les utilisateurs vers les zones (Z0;Z1...Zn), on prévoit un dispositif d'enregistrement d'appels, que les appels de zones concernés sont attribués immédiatement, en vue d'être exécutés, par un dispositif de commande à l'ascenseur (A;B;C) qui présente les meilleures conditions de marche, et que l'ascenseur (A;B;C) qui satisfait le souhait de trajet est immédiatement signalé visuellement à l'utilisateur grâce à un dispositif d'affichage, après le choix de la zone souhaitée,
caractérisée en ce qu'il est prévu pour chaque zone (Z0;Z1...Zn) une porte (G0;G1...Gn) apte à être actionnée sans les mains, étant précisé qu'on prévoit à chaque porte (G0;G1...Gn) un capteur (S0;S1...Sn) pour détecter les utilisateurs de la zone souhaitée (Z0;Z1...Zn), et un dispositif d'affichage (D0;D1...Dn).

2. Installation d'ascenseurs selon la revendication 1, caractérisée en ce qu'on prévoit comme capteurs (S0;S1...Sn) des barrières lumineuses, des tourniquets, des capteurs de charge, des détecteurs à infrarouge, des détecteurs à fonctionnement inductif ou capacitif, des caméras, des détecteurs fonctionnant suivant le principe du radar, ou d'autres dispositifs qui détectent l'utilisateur de l'ascenseur.

3. Installation d'ascenseurs selon la revendication 1, caractérisée en ce que le dispositif pour enregistrer les trajets souhaités comporte un dispositif d'enregistrement d'appels (9) dans lequel des contacts (K0;K1...Kn) associés aux capteurs (S0;S1...Sn) sont reliés aux entrées (S) de mémoires d'appels (27.0;27.1...27.n), et les sorties (Q) des mémoires d'appels (27.0;27.1...27.n) sont reliées aux entrées d'un multiplexeur (28) et d'un élément OU (29) dont la sortie est raccordée à la première entrée du multiplexeur (28), lequel est relié à un bus d'adresses (AB) d'un système de micro-ordinateur (5), les sorties (Q) des mémoires d'appels (27.0;27.1...27,n) étant reliées par des lignes (11) aux multiplexeur (28) et aux éléments OU des autres ascenseurs (B;C).

4. Installation d'ascenseurs selon la revendication 1, caractérisée en ce que les dispositifs d'affichage (D0;D1...Dn) sont reliés par des circuits de commande supplémentaires (71;72;80) à des systèmes de micro-ordinateur (5a;5b;5c) associés aux ascenseurs (A;B;C), un circuit de commande supplémentaire (71) se composant de trois décodeurs d'adresses (74), de trois bascules monostables (75) et de trois éléments ET (76) comportant chacun deux entrées,
en ce que les autres circuits de commande supplémentaires (72;80) se composent de trois éléments ET (78;81) et chacun des décodeurs d'adresses (74) est relié, côté entrée, à un bus d'adresses (AB) et à une ligne de libération de composant (ce) des systèmes de micro-ordinateur associés (5a;5b;5c),
et en ce que les décodeurs d'adresses (74) sont reliés, côté sortie, aux entrées des bascules monostables (75), dont les sorties sont raccordées chacune à une entrée des éléments ET (76;78;81), les autres entrées des éléments ET (76;78;81) étant reliées par des lignes de libération (L0;L1...Ln) aux capteurs (S0;S1...Sn).

5. Installation d'ascenseurs selon l'une des revendications précédentes, caractérisée en ce que le système de micro-ordinateur (5) se compose d'une mémoire d'arrêt principal (RAM1), d'une mémoire d'appels de zones (RAM2), d'une mémoire de coûts (RAM4) pour les sens ASCENDANT et DESCENDANT, d'une mémoire d'attribution (RAM5) pour les sens ASCENDANT ET DESCENDANT, d'organes d'exploration (R1;R2), d'un sélecteur (R3), d'une mémoire de programmes (EPROM) et d'un microprocesseur (CPU) qui est relié aux mémoires (RAM1...RAM5;EPROM) par le bus d'adresses (AB), un bus de données (DB) et un bus de commande (STB).

6. Installation d'ascenseurs selon la revendication 5, caractérisée en ce que la mémoire d'appels de zones (RAM2) se compose d'une première mémoire (RAM2') qui comporte des emplacements de mémoire correspondant au nombre de zones, et dans laquelle sont stockés des appels déjà attribués, et en ce que la mémoire d'appels de zones (RAM2) se compose d'autres mémoires (RAM2.0;RAM2.1...RAM2.n) qui sont associées aux zones (Z0;Z1...Zn) et qui comportent elles aussi des emplacements de mémoire correspondant au nombre de zones (Z0;Z1...Zn), dans lesquels sont transférés les appels de zones enregistrés qui ne sont encore attribués à aucune cabine d'ascenseur définie.
